# FASCICULE DE BREVET EUROPEEN

(11) **EP 0 037 791 B1**
(45) Date de publication et mention de la délivrance du brevet: **08.08.1984**
(21) Numéro de dépôt: 81420049.9
(22) Date de dépôt: 02.04.1981
(51) Int. Cl.: F41C 19/00

(54) **Carabine de chasse**
Jagdgewehr
Sporting gun

(30) Priorité: 04.04.1980 FR 8008102; 23.03.1981 FR 8106352
(43) Date de publication de la demande: 14.10.1981
(73) Titulaire: GEX-DUMEZ S.A. soiciété anonyme, F-74700 Sallanches (FR)
(72) Inventeur: Gex, François, F-74700 Sallanches (FR)
(74) Mandataire: Dupuis, François

## Description

L'invention concerne une carabine de chasse à répétition avec mécanisme d'armement disposé à l'avant du chargeur.

On connaît des carabines à répétition correspondant au préambule de la revendication 1 (DE-C-106939) comportant un mécanisme d'armement disposé à l'avant du chargeur et à l'extrémité avant de la culasse mobile, pour être commandé à l'avant par un dispositif de transmission logé dans le fût et aboutissant à un mécanisme de détente; le dit fût formant crosse, étant établi suivant une longueur réduite correspondant à celle du tube de canon et de sa boîte de culasse, tandis que le mécanisme d'armement comprend une culasse recevant intérieurement une tige percutrice mobile guidée longitudinalement, rappelée par ressort et formant, à l'avant, un dégagement longitudinal pour le logement à pivotement d'une gâchette avec ressort pour coopérer en butée de par son extrémité, avec un épaulement interne de la culasse en fin de course d'armement de la dite tige percutrice.

De telles carabines sont d'une réalisation et d'un fonctionnement compliqués.

L'invention telle qu'elle est caractérisée dans les revendications résout le problème consistant à créer une carabine de chasse comprenant une gâchette qui se présente en regard d'un doigt d'armement logé dans l'épaisseur de la culasse et disposé, lorsque la culasse est fermée et armée, dans l'axe d'un levier élévateur traversant la boîte de culasse, et sollicité en hauteur par le mécanisme de détente.

Ces caractéristiques et d'autres encore ressortiront bien de la suite de la description.

Pour fixer l'objet de l'invention, sand toutefois le limiter, aux figures des dessins annexés:
La fig. 1 est à petite échelle, une vue extérieure de face de la carabine, dans la position de fermeture et de verrouillage de la culasse mobile.
La fig. 2 est une vue en coupe longitudinale correspondant à la fig. 1; la culasse mobile étant représentée lors de son ouverture et de l'armement.
La fig. 3 est une vue en perspective du mécanisme de détente.
La fig.4 est à plus grande échelle, une vue partielle en coupe longitudinale, du mécanisme d'armement et de détente de la carabine, dans la position armée et avant le tir.
La fig. 5 est une vue semblable à la fig. 4, mais le mécanisme est représenté lors du tir par l'appui exercé sur la détente.
La fig. 6 est à plus grande échelle, une vue partielle en coupe longitudinale d'une réalisation en variante, du mécanisme de détente dans le cas de chargeur rotatif et de mécanisme d'armement disposé à l'arrière de la culasse mobile.

Selon la présente invention et dans l'exemple nullement limitatif illustré aux figures des dessins, cette carabine comporte essentiellement un tube de canon 1 dont l'extrémité arrière est rendue solidaire par emmanchement, goupille ou autre moyen, de l'extrémité de la boîte de culasse 2, tendis qu'un élément équerré intermédiaire 3 permet la fixation de la crosse 4.

La crosse 4 disposée suivant toute la longueur de l'arme, forme une face supérieure rectiligne creuse, de section semi-circulaire 4¹ à l'avant, pour autoriser l'appui et le logement de la demi- section du tube 1, tandis que sa partie arrière recouvre partiellement la partie supérieure de la boîte 2, tout en formant un dégagement latérale 4² et une ouverture longitudinale 4³ destinée au déplacement et au pivotement du levier d'armement et de verrouillage 5.

Cette crosse 4 est fixée par vis 6 disposée verticalement dans un logement correspondant 4⁴, pour se visser dans un trou de l'élément équerré 3, et également par une deuxième vis 7 coopérant avec un trou taraudé disposé à l'ar- riére de la boîte de culasse 2.

Une plaque 8 fixée à la partie inférieure arrière de la crosse 4, comporte une ouverture oblongue pour le logement et la fixation amovible d'un chargeur 9, de tout type connu, destiné à acheminer les balles au-travers d'une ouverture inférieure correspondante 2¹ établie à l'extrémité arrière de la boîte de culasse 2.

La crosse 4 forme également à l'avant du chargeur 9 et sensiblement à sa partie médiane, une mortaise axiale 4⁵ autorisant l'encastrement et la fixation du bloc-pontet 10 au moyen de vis 11 coopérant avec des plaquettes de retenue 12 logées dans des évidements correspondants.

La culasse mobile 13, sous forme d'un corps cylindrique avec extérieurement et transversalement le levier d'armement et de verrouillage 5 à l'avant, forme ou reçoit une partie avant munie de deux secteurs transversaux proéminents 13¹ qui coulissent dans des rainures longitudinales établies dans l'alésage de la boîte 2, tout en s'engageant en fin de course de fermeture, dans une chambre cylindrique autorisant la libre fermeture et le verrouillage de ladite culasse 13 par rotation partielle dudit levier 5 dans le dégagement latéral _{42.}

A son extrémité arrière, la culasse mobile 13 forme un dégagement constituant une rampe hé- licoidale 13² sur laquelle appuie un galet 14 monté dans la partie formant chape de la tête arrière 15¹ du percuteur 15, munie également de deux secteurs transversaux proéminents 15² coopérant également en fin de course de fermeture de la culasse, avec les rainures de la boîte 2.

De ce fait, l'on conçoit que lors du verrouillage de la culasse mobile 13 par rapport à la boîte 2, la rotation du levier 5 provoque le déplacement circulaire de la rampe 13² préalablement armée en vue du dégagement du galet 14, pour autoriser ultérieurement la percussion par l'action exercée sur la détente. L'opération contraire d'ouverture de l'arme permet initialement la rotation de la rampe 13² qui repousse le galet 14 fixé en position circulaire de par l'engagement 15² dans les rainures de la boîte de culasse 2, jusqu'à la position de recul et d'armement.

Le percuteur 15³ proprement dit, ainsi commandé, est rappelé vers l'avant, par l'action de détente d'un ressort à boudin 16 indercalé entre un bague fixe 17 solidaire de la boîte 2, et une bague d'appui 18, tandis que son extrémité avant forme une tête cylindrique avec une creusure longitudinale 15⁴ dans laquelle est logée en épaisseur, une gâchette basculante 19 rappelée par ressort 20.

La gâchette 19 forme bec 19¹ à son extrémité avant, pour se crocheter lors de l'armement du percuteur, avec un épaulement correspondant de l'alésage de la culasse mobile 13 disposée près de son extrémité. Ledit percuteur 15³ traverse, lors du tir, la partie avant de la culasse mobile 13.

La gâchette 19 se présente en position d'armement, en regard d'un doigt mobile ou bille 21 logé dans l'épaisseur de la culasse mobile 13. Ce doigt 21 se présente lors de la fermeture et du verrouillage de la culasse mobile 13, en position de tir, en contact avec l'extrémité d'un levier élévateur 22 disposé verticalement pour coulisser dans un support 23 solidaire de l'élément équerré 3, par l'intermédiaire de la vis 6, tandis qu'un ressort à boudin 24 assure le rappel dudit levier 22 en position basse. Une équerre 25 pivote autour de l'axe 26 solidaire du support 23, pour être sollicitée de par sa branche verticale, par la chape extrême 27¹ établie en bout d'une tringle mobile 27 coulissant librement dans un trou de l'élément 3 et à l'avant dans un tasseau 28 solidaire du tube de canon 1.

Une bague 29 réglable en position est fixée à l'avant de ladite tringle 27 pour permettre l'appui d'un ressort de rappel 30 et du bec 31¹ de la détente 31 logée à articulation, autour de l'axe 32, dans le bloc-pontet 10 solidaire de la crosse 4. Il faut considérer que l'appui permanent du bec 31¹ de la détente 31, sur la bague 29, est assuré par l'intermédiaire d'un ressort en épingle 33 logé autour d'un axe dans un évidement du bloc-pontet 10. La détente 31 est en outre établie dans son épaisseur avec une fente autorisant l'engagement d'un levier 34 articulé librement autour d'un axe 35 traversant l'épaisseur de ladite détente 31 à sa partie supérieure. Ce levier 34 forme à l'avant bec 34¹, pour s'appuyer sur l'extrémité d'une lame-ressort 36 fixée dans un évidement du bloc-pontet 10.

Cette disposition permet, lors de l'appui manuel exercé sur le levier 34, d'obtenir dans un premier temps, un déclic provoqué par le brusque dégagement du bec 34¹ par rapport à l'extrémité de la lame-ressort 36, et dans un deuxième temps, l'appui contrôlé sur la détente 31 proprement dite. Cette dernière agit de par son bec 31¹ sur la bague 29, en vue du déplacement longitudinal vers l'avant de la tringle 27 qui commande la gâchette 19 par l'intermédiaire du doigt 21, du levier élévateur 22 et de l'équerre pivotante 25, de manière à provoquer le tir.

Il est bien évident que ce dispositif de détente 31 placé à l'avant du chargeur, peut commander de la même façon, de par la tringle 27, tout autre dispositif de départ d'une culasse mobile, placé soit à l'avant du chargeur, soit à l'arrière.

A cet effet, on a illustré fig. 6, une carabine connue, comportant un magasin incorporé 37 à transporteur rotatif avec logements de cartouches 38. Dans cette réalisation, la tringle 27 coulisse librement dans une ouverture axiale 37¹ dudit magasin 37, pour former came 27² à son extrémité arrière, de manière à commander le pivotement de la gâchette d'armement 39, en vue du tir, par le brusque déplacement de la tige percutrice 40 logée dans la culasse 41.

## Revendications

1. Carabine de chasse à répétition avec mécanisme d'armement disposé à l'avant du chargeur (9) et à l'extrémité avant de la culasse mobile (13) pour être commandé à l'avant par un dispositif de transmission logé dans le fût (4) et aboutissant à un mécanisme de détente (31), ledit fût formant crosse, étant établi suivant une longueur réduite correspondant à celle du tube de canon (1) et de sa boîte de culasse (2), tandis que le mécanisme d'armement comprend une culasse (13) recevant intérieurement une tige percutrice mobile (15) guidée longitudinalement, rappelée par ressort (16) et formant à l'avant un dégagement longitudinal pour le logement à pivotement d'une gâchette (19) avec ressort (20) pour coopérer en butée de par son extrémité, avec un épaulement interne de la culasse en fin de course d'armement de ladite tige percutrice (15), ladite carabine de chasse étant caractérisée par le fait que la gâchette (19) se présente en regard d'un doigt d'armement (21) logé dans l'épaisseur de la culasse et disposé, lorsque la culasse est fermée et armée, dans l'axe d'un levier élévateur (22) traversant la boîte de culasse (2), et sollicité en hauteur par le mécanisme de détente.

2. Carabine selon 1, caractérisée en ce que le mécanisme de détente comporte un levier élévateur (22) rappelé en position basse par ressort (24), coulissant dans un support (23) solidaire de la boîte de culasse (2) et sollicité en hauteur par une équerre (25) pivotant autour d'un axe (26) traversant ledit support (23) et accouplée à l'extrémité formant chape (27¹) d'une tringle mobile (27), avec bague d'appui réglable (29) du bec (31¹) de la détente (31) montée dans le bloc-pontet (10); un ressort (30) intercalé entre ladite bague (29) et le tasseau (28) de guidage de l'extrémité avant de la tringle, autorisant le rappel vers l'arrière de cette dernière.

3. Carabine selon 1 et 2, caractérisé en ce que le bloc-pontet (10) fixé sous le fût (4), à l'arrière de sa section d'appui correspondant au tube de canon (1), autorise l'articulation de la détente (31) dont le bec (31¹) est maintenu en position d'appui sur la bague (29) de la tringle (27), au moyen d'un ressort en épingle (33); un levier débordant (34) logé dans l'épaisseur de ladite détente (31) et articulé en (35) sur cette dernière, formant à l'avant un bec profilé (34¹) prenant appui avant le tir, sur l'extrémité d'une lame-ressort (36) fixée dans un évidement dudit bloc-pontet (10) et destinée à permettre un déclic dans un premier temps, lors de l'appui manuel sur ladite détente (31).

4. Carabine selon 1, caractérisée en ce que le fût (4) est fixé au moyen d'un élément équerré intermédiaire (3), intercalé entre l'extrémité arrière du tube de canon (1) et la boîte de culasse (2) dont la branche inférieure autorise le vissage du moyen de blocage (6); une deuxième vis (7) coopérant directement à l'arriere de la boîte de culasse (2) pour le maintien de fût (4).

5. Carabine selon 4, caractérisée en ce que l'élément équerré (3) autorise la fixation d'un support (23) de maintien du levier élévateur (22) et de l'équerre de renvoi (25) du mouvement de la tringle (27).

6. Carabine selon 2, caractérisée en ce que la tringle (27) coulisse librement dans l'ouverture axiale d'un magasin rotatif (37) incorporé avec logement de cartouches (38), pour former came (27²) à son extrémité arrière, de manière à commander le pivotement de la gâchette d'armement (39).

## Patentansprüche

1. Repetierjagdbüchse mit Spannwerk vor dem Patronenlager (9) und an dem Vorderende des beweglichen Schlosses (13) zur Steuerung an der Vorderseite durch eine in dem Schaft (4) untergebrachte Übertragungsvorrichtung, die nach einem Entspannerwerk (31) führt, wobei der besagte Schaft, der nach einer kürzeren, der Länge des Gewehrlaufrohrs (1) und dessen Schloßgehäuse (2) entsprechenden Länge vorgesehen ist, den Kolben bildet, während das Spannerwerk ein Schloß (13) aufweist, das einen beweglichen, längsseitig geführten Schlagbolzen (15) innerlich aufnimmt, der durch eine Feder (16) zurückgeführt wird und an der Vorderseite einen länglichen Lichtraum für das schwenkbare Unterbringen eines Brückers (19) mit Feder (20) zum Zusammenwirken in Anschlag durch dessen Ende mit einem innenseitigen Ansatz des Schlosses bei Beendigung der Spannbewegung des besagten Schlagbolzens (15) bildet, dadurch gekennzeichnet, daß der Drücker (19) einen in der Stärke des Schlosses untergebrachten Spannfinger (21) gegenübersteht, der sich beim Schließen und Spannen des Schlosses in der Mittellinie eines das Schloßgehäuse (2) durchsetzenden Aufzughebels (22) befindet und in der Höhe durch das Entspannerwerk beansprucht wird.

2. Jagdbüchse nach Anspruch 1, dadurch gekennzeichnet, daß das Entspannerwerk einen in die Tiefstellung durch eine in einen Träger (23) verschiebbare Feder (24) zurückgeführten Aufzughebel (22) aufweist, und daß der Träger mit dem Schloßgehäuse (2) festgemacht ist und in der Höhe durch ein um eine den besagten Träger (23) durchsetzende Achse verschwenkbares Winkeleisen (25) beansprucht wird, das mit dem eine Kappe (27¹) bildenden Ende einer beweglichen Stange (27) zusammengekuppelt ist, mit einem in den Abzugbügel-Block (10) verstellbar montierten Abstützring (29) der Nase (31¹) des Entspanners (31), wobei eine zwischen dem besagten Ring (29) und der Einschubleiste (28) zur Führung des Vorderendes der Stange zwischengeschaltete Feder (30) die Rückführung der Stange nach hinten ermöglicht.

3. Jagdbüchse nach Anspruch 1 und 2, dadurch gekennzeichnet, daß der unter dem Schaft (4) an der Hinterseite seines dem Gewehrlaufrohr (1) entsprechenden Abstützungszuschnitts befestigte Abzugbügel-Block (10) die gelenkige Gliederung des Entspanners (31) ermöglicht, dessen Nase (31¹) in Abstützlage auf den Ring (29) der Stange (27) mittels einer Haarnadelfeder (33) gehalten wird, wobei ein herausragender, in der Stärke des besagten Entspanners (31) untergebrachte und bei (35) auf letzteren gelenkig gegliederte Hebel (34) an der Vorderseite eine profilierte Nase (34¹) bebildet, die sich vor dem Schießen auf das Ende einer in einer Aussparung des besagten Abzugbügel-Blocks (10) befestigten Blattfeder (34) abstützt, die dazu bestimmt ist, eine Auslösung in einem ersten Takt bei Handdrücken auf den besagten Entspanner (31) zu ermöglichen.

4. Jagdbüchse nach Anspruch 1, dadurch gekennzeichnet, daß der Schaft (4) vermittels eines zwischen dem Hinterende des Gewehrlaufrohrs (1) und dem Schloßgehäuse (2) zwischengeschalteten winkelförmigen Zwischenteils (3) befestigt wird, dessen Niederschenkel das Verschrauben des Absperrmittels (6) ermöglicht, wobei eine zweite Schraube (7) an der Hinterseite des Schloßgehäuses (2) zum Halten des Schafts (4) unmittelbar zusammenwirkt.

5. Jagdbüchse nach Anspruch 4, dadurch gekennzeichnet, daß der winkelförmige Teil (3) die Befestigung eines Trägers (23) zum Halten des Aufzughebels (22) und des Rückführungwinkeleisens (25) für die Bewegung der Stange (27) gestattet.

6. Jagdbüchse nach Anspruch 2, dadurch gekennzeichnet, daß die Stange (27) in der Axial- öffnung einer drehbaren, mit Patronenvorrat (38) eingebauten Patronenkammer (37) frei verschiebbar ist, um eine Kurve (27²) zur Steuerung des Verschwenkens des Spanndrückers (39) am Hinterende derselben Stange zu bilden.

## Claims

1. Repeater sport rifle with cocking mechanism disposed in front of the charger (9) and at the front end of the mobile breech (13) to be controlled in front by a transmission device housed within the stock (4) and leading to a trigger mechanism (31), said stick forming the butt and being established along a reduced length corresponding to the length of the barrel tube (1) and of the breech box (2) thereof, while the coocking mechanism includes a breech (13) accomodating inwardly a mobile firing pin (15) which is guided lengthwise and returned by a spring (16), and forms forwardly a longitudinal clearance for the pivotal housing of a sear (19) with spring (20) for co-operating in abutment by the end thereof with an internal shoulder of the breech and the end of the cocking stroke of said firing pin (15), said sport rifle being characterized in that the sear (19) os presented in front of a cocking finger (21) housed within the thickness of the breech and disposed, when the breech is closed and cocked, within the centre line of a lifting lever (22) passed through the breech box (2) and stressed vertically by the trigger mechanism.

2. Sport rifle as claimed in claim 1, characterized in that the trigger mechanism includes a lifting lever (22) returned in the lower position by a spring (24), slidable within a support (23) integral with the breech box (2), and urged vertically by a square (25) pivoted around an axis (26) passed through said support (23), coupled to the yoke forming end (27¹) of a mobile rod (27), with an adjustable abutment ring (29) of the nose (31¹) of trigger (31) mounted within the trigger-guard block (10), a spring (30) interposed between said ring (29) and the cleat (28) for guiding the front end of the rod permitting said rod to be returned rearwardly.

3. Sport rifle as claimed in claim 1 and 2, characterized in that the trigger-guard block (10) fixed under the stock (4) rearwardly of the abutting section thereof corresponding to the barrel tube (1) permits the trigger (31) to be linked hingedly, the nose (311) of said trigger being held in an abutting position of the ring (29) of the rod (27) by means of a hair-pin spring (33) , a projecting lever (34) housed within the thickness of said trigger (31) and linked hingedly at (35) on the latter forming in front a contoured nose (34¹) abutted prior to firing on the end of a spring- blade (36) secured within a recess of said trigger-guard block (10) and intended for permitting a snap in a first time when said trigger (31) is depressed manually.

4. Sport rifle as claimed in claim 1, characterized in that the stock (4) is fixed by means of an intermediate squared element (4) interposed between the rear end of the barrel tube (1) and the breech box (2) , the lower leg of this element making it possible to screw up the interlocking means (6), a second screw (7) co-operating directly rearwardly of the breech box (2) for main- teining the stock (4).

5. Sport rifle as claimed in claim 4, characterized in that the squared element (3) permits the fastening of a support (23) for maintaining the lifting lever (22) and the return square (25) for the movement of the rod (27).

6. Sport rifle as claimed in claim 2, characterized in that the rod (27) is freely slidable within the axial opening of a rotary magazine (37) incorporated with a cartridge housing (38) to form a cam (27²) at the rear end thereof in order to control the swinging of the cocking sear (39).
